# EUROPÄISCHE PATENTSCHRIFT

(11) **EP 0 534 397 B1**
(45) Veröffentlichungstag und Bekanntmachung des Hinweises auf die Patenterteilung: **10.01.1996**
(21) Anmeldenummer: 92116266.5
(22) Anmeldetag: 23.09.1992
(51) Int. Cl.: D03C 3/26

(54) **Eingestell-Frottier-Jacquardmaschine**
Single frame terry jacquard
Mécanique jacquard pour tissu éponge à un seul châssis

(30) Priorität: 23.09.1991 DE 4131635
(43) Veröffentlichungstag der Anmeldung: 31.03.1993
(73) Patentinhaber: Grosse Webereimaschinen GmbH, D-89233 Neu-Ulm (DE)
(72) Erfinder: Keim, Walter, W-7913 Senden (DE)
(74) Vertreter: Melzer, Wolfgang, Dipl.-Ing.

(56) Entgegenhaltungen:
- WO-A-83/03854
- BE-A- 516 927
- FR-A- 2 181 957
- GB-A- 883 257
- US-A- 2 997 074
- INDUSTRIE TEXTILE Nr. 1027, Oktober 1973, Seiten 581 - 586 SAWHNEY A.F.S. 'paramètres de réglage du métier a tisser éponge uni'

## Beschreibung

Die Erfindung betrifft eine Eingestell-Frottier-Jacquardmaschine mit Doppelhuh-Offenfach-Arbeitsweise und mit Rollenzug, gemäß dem Oberbegriff des Anspruchs 1.

Der grundsätzliche Aufbau von für die Herstellung von Frottierwaren geeigneten Jacquardmaschinen ist allgemein bekannt. Für Frottierwaren sind Schlingen charakteristisch. Zu deren Herstellung ist das Zusammenwirken von Pol-Kettfäden und Grund-Kettfäden erforderlich. Die Verwendung von Jacquardmaschinen bei derartigen Frottierwaren erlaubt das zusätzliche Weben von Bordüren.

Hierbei sind zwei grundsätzliche Anordnungen üblich. Herkömmlich hat man zum Herstellen derartiger Waren zwei einzelnen Jacquardmaschinen verwendet, deren eine für die Grund-Kettfäden und deren andere für die Pol-Kettfäden vorgesehen ist. Diese Vorgehensweise ist relativ aufwendig, da zwei gesonderte Maschinen mit sämtlichem Zubehör erforderlich sind. Ferner ist der Raumbedarf sehr groß und sind die Kosten erheblich. Schließlich ist eine gegenseitige Abstimmung der Steuerungen erforderlich.

Aus US-A-2 997 074 ist eine Eingestell-Frottier-Jacquardmaschine bekannt, deren einer Teil für die Pol-Kettfäden und deren anderer Teil für die Grund-Kettfäden vor-. gesehen ist. Eine solche Jacquardmaschine unterscheidet sich von einer üblichen Jacquardmaschine, abgesehen von ihrer Größe, im allgemeinen lediglich dadurch, daß die charakteristischen Böden wie Harnischführungsboden und Chorboden einteilig ausgebildet sind und die Führungsöffnungen für die den Pol-Kettfäden zugeordneten Pol-Harnischschnüre und die den Grund-Kettfäden zugeordneten Grund-Harnischschnüre einigen Abstand voneinander aufweisen. Bei Jacquardmaschinen mit Doppel-Offenfach-Arbeitsweise und mit Rollenzug ist ferner ein Ende einer Harnischschnur an einem Festpunkt fixiert, wofür es unterschiedliche Konstruktionen gibt. Das andere über eine Rolle des Rollenzugs geführte Ende ist durch die Öffnungen des Führungsbodens und Chorbodens geführt und mit dem zugehörigen Kettfaden verbunden. Durch geeignete Steuerung der Steuereinrichtung der Jacquardmaschine mit Hilfe einer Auf- und Abbewegung von Platinen und deren gesteuertes Halten in einer der Stellungen, wenn ein bestimmtes Muster erzielt werden soll, wird eine vorgegebene Fachbildung erreicht.

Das festzulegende Ende jeder Harnischschnur ist beispielsweise an einem Gitter festgelegt oder auch an im Gestell der Maschine befestigten Stäben. Ferner ist auch möglich, dieses Ende im Harnischführungsboden selbst festzulegen. Diese Konstruktionen sind konventionell.

Der Platzbedarf und die Kosten einer solchen Eingestell-Frottier-Jacquardmaschine sind gegenüber der früheren Vorgehensweise, zwei getrennte Jacquardmaschinen vorzusehen, offensichtlich deutlich niedriger, wobei darüber hinaus bei der Steuerung sich die gegenseitige Abstimmung ohne weiteres ergibt, zumal die Antriebselemente gemeinsam sein können.

Nachteilig bei einer solchen Eingestell-Anordnung ist jedoch, daß Justierarbeiten, wie sie grundsätzlich bei Webmaschinen erforderlich sind, ziemlich schwierig und nur in beschränktem Umfang möglich sind. Eine wesentliche Justierung ist die Höhennachstellung zum Einstellen einer günstigen Fachlage innerhalb der Maschine. Dies erfolgt üblicherweise werksseitig gemäß den Vorgaben des Auftraggebers und ist daher für jeden Einzelfall zu beachten.

Ein weiterer wesentlicher Nachteil der Eingestell-Anordnung ist, daß die Harnischschnüre im Polkettenabschnitt und im Grundkettenabschnitt unterschiedlichen Spannungsbelastungen unterliegen, wodurch sich bereits nach relativ kurzer Betriebsdauer (worunter ein Dauerbetrieb von etwa einem halben bis einem ganzen Jahr verstanden wird) Längungen bei den GrundHarnischschnüren ergeben, die deutlich von denen bei den Pol-Harnischschnüren abweichen. Hierdurch sind die vorgegebenen Fachlagen jedoch nicht mehr einzuhalten.

Das Einhalten von Fachlagen ist jedoch für Hochqualitätsware eine notwendige Vorgabe. Deshalb haben sich Eingestell-Anordnungen trotz der erwähnten inhärenten Vorteile insbesondere dann nicht durchsetzen können, wenn hohe Qualitätsanforderungen gestellt sind und/oder ein Produkt über längere Zeiträume mit gleichen Qualitätsanforderungen hergestellt werden soll. In solchen Fällen wird weiterhin die eingangs geschilderte Anordnungen mit zwei getrennten Jacquardmaschinen verwendet, da bei diesen jede Jacquardmaschine getrennt voneinander nachgestellt werden kann.

Ausgehend hiervon ist es Aufgabe der vorliegenden Erfindung, eine gattungsgemäße Eingestell-Frottier-Jacquardmaschine so weiterzubilden, daß sie auch für Dauerbetrieb und Herstellung von Waren hoher Qualität geeignet ist.

Die Erfindung geht dabei von der Grundüberlegung aus, daß dies nur dadurch erreicht werden kann, daß eine Nachstellbarkeit im Betrieb, wie bei den Einzelmaschinen, gewährleistet sein muß.

Die Aufgabe wird erfindungsgemäß durch die Merkmale des Anspruchs 1 gelöst.

Die Erfindung wird durch die Merkmale der Unteransprüche weiter gebildet. Insbesondere ist es möglich, Festpunktbodenanordnung und Harnischführungsbodenanordnung einteilig auszubilden, insbesondere bei einer Ausbildung, bei der der Harnischboden ein plattenförmiges mit Bohrungen versehenes Element ist, wobei in einzelnen Bohrungen das festzulegende Ende verhakt, verstöpselt oder in anderer Weise festgelegt wird und das andere Ende der Harnischschnur durch die jeweils anderen Öffnungen geführt wird. Von Vorteil ist es ferner, die Höhennachstellbarkeit von vorne nach hinten, d.h. vom weberstandseitigen Ende zum kettbaumseitigen Ende der Haschine unterschiedlich zu gestalten, derart, daß insgesamt auch eine Verschwenkbarkeit erreichbar ist, und zwar sogar derart, daß das weberstandseitige vordere Ende der jeweiligen Bodenanordnung weder einer Verschwenkung noch einer Höhennachstellung unterzogen werden muß, während dies beim kettbaumseitigen oder hinteren Ende möglich ist.

Durch diese vergleichsweise einfache Maßnahme können alle für die Anordnung zweier getrennter Jacquardmaschinen erreichbaren Vorteile gegenüber der herkömmlichen Eingestell-Anordnung erreicht werden, ohne daß auf die der Eingestell-Anordnung inhärenten Vorteile verzichtet werden müßte.

Abhängig von dem konstruktiven Aufbau der herkömmlichen Eingestell-Frottier-Jacquardmaschine eignen sich grundsätzlich zwei konstruktive Ausführungen, um die erfindungsgemäße Höhennachtellbarkeit zu verwirklichen. In einem im Gestell befestigten Rahmen für jede oder für beide Bodenanordnungen ist die eine oder sind beide Bodenanordnungen jeweils für sich höhennachstellbar abgestützt, beispielsweise über eine Schraubspindelanordnung. Andererseits kann für jede der Bodenanordnungen ein Rahmen vorgesehen sein, in dem die Bodenanordnung befestigt ist. Dann ist der jeweilige Rahmen am Maschinengestell höhenverstellbar angebracht, beispielsweise mittels einer Schraubspindelanordnung.

Zusätzliche Vorteile ergeben sich, wenn eine derartige Jacquardmaschine elektronisch steuerbar ist und deren Steuerabschnitt in Modulbauweise aufgebaut ist. Dann kann die herkömmliche Anordnung, bei der Pol-Kettfäden und Grund-Kettfäden in gleicher Anzahl vorgesehen sind, weitergebildet werden zu einer Anordnung, bei der die Anzahl der Musterstellen für Pol-Kettfäden ein ganzzahliges Mehrfache derjenigen für die Grund-Kettfäden ist (wie das 2- oder 3-fache). Dies ist dann von Vorteil, wenn in einer Bordüre bezogen auf ein zu webendes Tuch zwei oder mehr Rapporte gewebt werden (sofern die Konstruktion der Maschine die erhöhte Belastung grundsätzlich zuläßt).

Die Erfindung wird anhand der in der Zeichnung dargestellten Ausführungsbeispiele näher erläutert. Es zeigen:
- Fig. 1: schematisch in Seitenansicht das Prinzip eines ersten Ausführungsbeispiels der Erfindung,
- Fig. 2: schematisch in Seitenansicht das Prinzip eines zweiten Ausführungsbeispiels der Erfindung,
- Fig. 3: in Aufsicht schematisch das Prinzip einer ersten Ausführungsform einer die Erfindung realisierenden Jacquardmaschine,
- Fig. 4: in Seitenansicht die Jacquardmaschine gemäß Fig. 3,
- Fig. 5: eine andere Ausführungsform des Nachstellmechanismus,
- Fig. 6: schematisch und in Seitenansicht das Prinzip einer die Erfindung realisierten zweiten Ausführungsform,
- Fig. 7: in Ansicht einen weiteren Nachstellmechanismus,
- Fig. 8: schematisch eine weitere Ausführungsform gemäß der Erfindung.

Bei der nachfolgenden Beschreibung ist der grundsätzliche Aufbau einer Jacquardmaschine mit Doppel-Offenfach-Arbeitsweise als bekannt vorausgesetzt. Auf deren Aufbau wird nur in dem Umfang Bezug genommen, als dies zum Verständnis der vorliegenden Erfindung erforderlich ist. Aus diesem Grund sind in den teils schematischen Zeichnungen Einzelheiten einer üblichen derartigen Doppelhub-Offenfach-Jacquardmaschine nicht mehr dargestellt und, falls schematisch angedeutet, auch nicht näher erläutert. Es sei hier auf die einschlägige Fachliteratur verwiesen.

Ferner ist bei der weiteren Erläuterung vorausgesetzt, daß die Jacquardmaschine zur Herstellung von Frottier-Waren in einem einzigen gemeinsamen Gestell als Eingestell-Frottier- Jacquardmaschine ausgebildet ist, bei der weberstandseitig (oder vorne) ein Polkettenabschnitt P und kettbaumseitig (oder hinten) ein Grundkettenabschnitt G vorgesehen ist. Die Pol-Kettfäden P_{K} des Polkettenabschnittes P und die Grund-Kettfäden G_{K} des Grundkettenabschnitts G sind über jeweilige Harnischschnüre 1 bzw. 2 der Steuerung der Jacquardmaschine unterworfen. Die Harnischschnüre 1 und 2 sind durch öffnungen einer Harnischbodenanordnung 3 hindurch über einen Rollenzug 4 umgelenkt und am anderen Ende in einer weiter unten näher erläuterten Bodenanordnung im nicht dargestellten Gestell der Jacquardmaschine festgelegt, wie dies durch schwarze Punkte schematisch dargestellt ist.

Wie an sich üblich, ist die Harnischschnur 1, 2 zweiteilig ausgeführt, wobei die beiden Enden oberhalb der Harnischführungsbodenanordnung 3 mittels einer an sich üblichen Verbindungseinrichtung 5 fest aber lösbar miteinander verbunden sind. Die für Jacquardmaschinen dieser Bauart übliche Steuerung C kann von üblicher Bauart sein. Sie ist daher nur schematisch dargestellt, derart, daß zwei Platinen 6 und 7 über eine über eine andere Rolle des Rollenzugs 4 laufende Platinenschnur 8 miteinander verbunden sind. Ferner durchläuft diese Platinenschnur 8 einen Platinenboden. Die Platinen 6 und 7 werden durch an sich übliche Einrichtungen zwischen einer oberen und einer unteren Fachstellung auf- und abbewegt und durch übliche Einrichtungen gesteuert und je nach dem zu erreichenden Muster notwendigenfalls in einer dieser Fachstellungen gehalten. Hierzu sind mechanische oder elektromagnetische Einrichtungen üblich.

Wie eingangs erwähnt, ist eine derartige Eingestell-Frottier-Jacquardmaschine entwickelt worden, um die Nachteile der zuvor üblichen Anordnung zweier getrennter Jacquardmaschinen, eine für die Polkettfäden, die andere für die Grund-Kettfäden zu überwinden, insbesondere um eine vergleichsweise einfache platzsparende und kostensparende Anordnung zu ermöglichen. Bei dieser Eingestellanordnung ist demgemäß in einem Gestell eine Steuereinrichtung C mit einem einzigen Platinenführungsboden, herkömmlich eine einzige Harnischführungsbodenanordnung und ggfls. ein einziges Chorbrett für die Pol-Harnischschnüre 1 und die Grund-Harnischschnüre 2 vorgesehen.

Wie erläutert, ist bei derartigen Jacquardmaschinen nachteilig, daß bei längerem Betrieb eine Längung der Harnischschnüre 1,2 auftritt, wobei aufgrund der gegebenen Belastungen die Grund-Harnischschnüre 2 sich stärker längen als die Pol-Harnischschnüre 1. Damit ist die zu Beginn des Betriebes durch die gegebene Einstellung der Jacquardmaschine erreichbare Qualität nicht mehr erreichbar. Eine Nachjustierung ist jedoch nur in äußert geringem Umfang möglich, wobei Einfluß auf die bisher allein werkseitig vorgenommen Justierung der verschiedenen Böden zueinander, insbesondere der Harnischführungsbodenanordnung gegenüber den Anderen bzw. dem Gestell Einfluß genommen werden kann, diese Einflußnahme zum einen aber sowohl auf Polkettenabschnitt als auch Grundkettenabschnit gleichförmig erfolgt und nur in sehr geringem Umfang möglich ist.

Dieser Nachteil wird durch die im folgenden näher erläuterte besondere Ausbildung im Bereich der Harnischführungsbodenanordnung 3 erreicht.

Die grundsätzliche Idee, die der Erfindung zugrunde liegt, ist darin zu sehen, daß die Festpunkte 9 für den Polkettenabschnitt P und/oder die Festpunkte 10 für den Grundkettenabschnitt G im Gestell höhennachstellbar ausgebildet sind, und zwar, sofern sowohl die Pol-Festpunkte 9 als auch die Grund-Festpunkte 10 verstellbar sind, unabhängig voneinander.

Dies sei zunächst anhand von Fig. 1 näher erläutert, bei der sowohl die P-Festpunkte 9 als auch die G-Festpunkte 10 im Gestell höhennachstellbar sind.

Dabei ist von einer Anordnung Gebrauch gemacht, bei der in einer einzigen Platte 11 bzw. 12 sowohl die Harnisch-Führungen, also Öffnungen 13 bzw. 14 als auch die Festpunkte 9 bzw. 10 vorgesehen sind. In Vollinien ist jeweils eine Mittellage dargestellt, gegenüber der jede Platte 11 bzw. 12 individuell in ihrer Höhe verstellt werden kann. Demgemäß können die Grund-Festpunkte 10 im Grundkettenabschnitt G gegenüber den Pol-Festpunkten 9 im Pokettenabschnitt P in ihrer Lage verstellt werden, derart, daß die Fachbildung, die durch die Pol- Kettfäden P_{K} einerseits und die Grund-Kettfäden G_{K} andererseit erreicht wird wieder an den gewünschten optimalen Fall nachgeführt werden kann.

Wie in Fig. 1 rechts unten im schraffierten Bereich für die Grund-Harnischschnüre 2 bzw. die damit verbundenen Grund-Kettfäden G_{K} dargestellt, kann innerhalb des schraffierten Bereiches 15 bei festgelegter Pol-Platte 11 die Fachöffnung der Grundkettenfäden G_{K} nachgestellt werden.

Für praktische Fälle ist ein Verstellbereich von etwa ± 1...2 cm gegenüber der Mittellage ausreichend.

Fig. 2 zeigt eine Ausführungsform, bei der die Grund-Platte 12 von vorne nach hinten unterschiedlich höhennachstellbar ist, insbesondere bei plattenartiger Ausbildung winkelverstellbar ist. Hierdurch kann berücksichtigt werden, daß die Belastung der Grund-Harnischschnüre 2 von vorne nach hinten unterschiedlich sein kann. Hierdurch wird eine Verstellbarkeit im Rahmen des in Fig. 2 rechts unten dargestellten dreieckförmigen schraffierten Bereiches 16 erzielt. Dabei ist ferner angenommen, daß bei der Ausführungsform gemäß Fig. 2 eine Verstellbarkeit bei den Pol-Harnischschnüren 1 nicht notwendig ist.

Jedoch kann diese zusätzliche Verstellbarkeit, wie sie anhand in Fig. 1 erläutert worden ist, ebenfalls vorgesehen sein und kann ferner die Höhennachstellbarkeit in einer Ebene für die Grund-Platte 12, wie sie ebenfalls anhand in Fig. 1 erläutert worden ist, zusätzlich vorgesehen sein.

Bei den beiden beschriebenen Ausführungsformen ist davon ausgegangen, daß die Platten 11 und 12 sowohl einen Boden für die Festpunkte 9 bzw. 10 als auch den Harnischführungsboden mit den öffnungen 13 bzw. 14 bilden.

Die Erfindung ist jedoch nicht auf derartige Ausführungen der Harnischführungsbodenanordnung 3 beschränkt. Vielmehr ist, wie anhand Fig. 8 erläutert, lediglich wesentlich, daß die Festpunkte 18 einer Festpunktbodenanordnung 19 zumindest für den Grundkettenabschnitt G, zweckmäßig auch für den Polkettenabschnitt P, dann jedoch getrennt voneinander, höhennachstellbar sind, während ein die Führungsöffnungen 20 für die Harnischschnüre 1, 2 aufweisender Harnischführungsboden 21 für Grundkettenabschnitt G und Polkettenabschnitt P gemeinsam sein kann und im Gestell in üblicher Weise festgelegt sein kann.

Daraus folgt, daß für den jeweiligen Festpunktbodenabschnitt 19 grundsätzlich jede herkömmliche bekannte Konstruktion verwendet werden kann, wie eine Gitter- oder Rostanordnung, eine Stabanordnung oder dergeichen.

Im folgenden wird anhand von Weiterbildungen herkömmlicher Konstruktionen erläutert wie eine solche erfindungsgemäß vorgesehene Höhennachstellbarkeit in der Praxis erzielt werden kann. Im folgenden sind dabei im wesentlichen lediglich diejenigen Merkmale herkömmlicher Konstruktionen angegeben, die für das Verständnis der jeweiligen Konstruktion erforderlich sind bzw. die einer Weiterbildung unterworfen sind. Dabei ist eine Ausbildung zugrunde gelegt, bei der die Festpunkte 9,10, durch schwarze Punkte dargestellt, und die Führungsöffnungen 13,14 durch Kreise dargestellt in einer gemeinsamen Platte 11 bzw. 12 vorgesehen sind. Deshalb sind für gleichwirkende Bauteile die gleichen Bezugszeichen verwendet wie in den Fig. 1 und 2.

Gemäß den Fig. 3 und 4 sind die Platten 11 und 12 in gesonderten Rahmen 23 bzw. 24 gehaltert. Diese beiden Halterahmen 23 und 24 sind über über den Umfang verteilte Verstelleinrichtungen 25 gegenüber einem gemeinsamen Rahmen 26 individuell verstellbar, wobei der gemeinsame Rahmen 26 über als Flacheisen ausgebildete Träger 27 am Maschinengestell befestigt ist.

Die Nachstelleinrichtung 25 beim Ausführungsbeispiel gemäß Fig. 4 weist ein Stütz- und Führungselement 28 sowie eine die Höhenverstellung ermöglichende Schraubspindel 29 auf. Durch Verdrehen der Schraubspindel 29 im Stütz- und Führungselement 28 kann der jeweilige Rahmen 23 bzw. 24 gegenüber dem gemeinsamen Rahmen 26 von einer unteren Stellung bis in eine obere Stellung verstellt werden, wobei das Stütz- und Führungseleement 28 auch die seitliche Führung sicherstellt. Nach erfolgter Einstellung wird die jeweilige Lage gesichert, beispielsweise durch Kontermuttern und/oder Fixierungsschrauben 30.

Selbstverständlich sind hierfür auch andere Konstruktionen denkbar, beispielsweise die Ausführung gemäß Fig. 5.

Die Platte 11 oder 12 ist in einem Rahmen 32 über Klemm- und Fixierungselemente, nämlich horizontale und vertikale Schraubbolzen 33 bzw. 34 festgelegt. Der Rahmen 32 ist seinerseits in einem Tragrahmen 35 mit C-Querschnitt angeordnet. Hierbei sind die horizontalen Schraubbolzen 33 durch Langlöcher 36 herausgeführt, wobei die Langlöcher 36 die Höhennachstellbarkeit zulassen. Ein oberer Schraubbolzen 37 und ein unterer Schraubbolzen 38 mit jeweiliger Sicherungsmutter 39 bzw. 40 erlauben die Lageverstellung des Rahmens 32 und damit der Platte 11 bzw. 12 gegenüber dem Tragrahmen 35, der seinerseits wie der gemeinsame Rahmen 26 im Maschinengestell befestigt ist.

Bei einer Verstellung wird zunächst der verstellrichtungsseitige Schraubbolzen gelöst und im erforderlichem Maße aus dem Tragrahmen 35 herausgeschraubt, anschließend wird die zugehörige Sicherungsmutter nachgeführt zur Festlegung dieses Schraubenbolzens. Anschließend wird die Sicherungsmutter des anderen Schraubbolzens gelöst und der zugehörige Schraubbolzen solange verdreht, bis der Tragrahmen 32 wieder zwischen beiden Schraubbolzen eingeklemmt ist. Anschließend wird die Sicherungsmutter nachgeführt.

Fig. 6 zeigt schematisch eine Anordnung, bei der jede Platte 11 bzw. 12 dadurch jeweils für sich höhenverstellt werden kann, daß der jeweilige Rahmen 42 bzw. 43 jeweils für sich über seine als Flacheisen ausgebildete Tragarme 44 bzw. 45 höhenverstellbar am Gestell 46 befestigt ist. Hierzu ist jedem Tragarm 44, 45 eine Schraubspindel-Verstelleinrichtung 47 bzw. 48 zugeordnet, wobei die Schraubspindelverstellanordnungen gleiche Bauart besitzen können. Wie anhand Fig. 7 näher erläutert, ist hierbei am Rahmen 46 eine Gewindestange 49 festgelegt, beispielsweise über Muttern und Kontermuttern und ist längs dieser Gewindestange 49 ein mit dem jeweiligen Tragarm 44, 45 verbundenes Bügelteil 50 führbar und mittels oberer Kontermutter 51 und unterer Kontermutter 52 festlegbar und ggfls. durch eine Fixierungsschraube 53 zusätzlich fixierbar.

Zur Höhennachstellung wird die verstellrichtungsseitige Kontermutter gelöst und der Tragarm 44 bzw. 45 mit seinem Tragbügel 50 verstellt. Bei einer Verstellung nach oben beispielsweise durch Verdrehen der anderen Kontermutter. Nach der Verstellung werden beide Kontermuttern und die Fixierungsschraube wieder festgelegt. Um dies zu ermöglichen, ist jeder Tragarm 44,45 über Langlöcher 54 durchgreifende Schraubbolzen am Gestell 46 geführt.

Selbstverständlich kann der Höhennachstellung auch auf andere Weise, beispielsweise auf hydraulische Weise erfolgen.

In Fig. 6 ist ferner schematisch dargestellt, daß mittels eines einzigen Antriebs-Motors M die gemeinsame Steuereinrichtung betrieben werden kann, wodurch eine weitergehende Synchronisierung der Steuerungseinrichtungen für den Polkettenabschnitt P einerseits und den Grundkettenabschnitt G andererseits nicht mehr erforderlich ist.

Andererseits ist zu erwähnen, daß die Darstellung gemäß Fig. 6 schematisch ist und in der Praxis die Höhenachstellanordnungen gegenüber dem jeweiligen Rahmen 42 bzw. 43 so im Maschinengestell 46 befestigt sind, daß der Abstand zwischen dem Polkettenabschnitt P und dem Grundkettenabschnitt G möglichst klein ist, beispielsweise dadurch, daß diese Anordnungen gegenüber der Zeichenebene um 90° verschwenkt sind.

Die erfindungsgemäße Ausbildung einer Eingestell-Frottier-Jaquardmaschine erlaubt es im Dauerbetrieb bei nur geringen Unterbrechungen, möglicherweise sogar während des laufenden Betriebes, eine Höhennachstellung der Festpunkte 10 des Grundkettenabschnittes G einerseits und/oder der Festpunkte 9 des Polkettenabschnittes P andererseits zur Berücksichtigung von bei Dauerbetrieb auftretenden Längungen der jeweilungen Harnischschnüre 2 bzw. 1, um über lange Betriebszeiten hohe Qualität der zu fertigenden Frottierware zu gewährleisten. Trotzdem werden die für eine Eingestell-Frottier-Jacquardmaschine inhärenten Vorteile beibehalten. Die durch die Erfindung erreichte Wirkung ist dabei mittels einer vergleichsweise geringen Änderung der Konstruktion erzielbar, deren Kosten im Vergleich zu den Gesamtkosten der Maschine von untergeordneter Bedeutung sind.

## Patentansprüche

1. Eingestell-Frottier-Jacquardmaschine mit Doppelhub-Offenfach-Arbeitsweise und mit Rollenzug (4),
dadurch **gekennzeichnet,** daß in dem einzigen Gestell (46) ein Polkettenabschnitt (P) und ein Grundkettenabschnitt (G) hintereinander angeordnet sind,
wobei ein Ende jeder um eine Rolle des Rollenzugs (4) geführten Harnischschnur (1,2) in einer Bodenanordnung im Gestell (46) festgelegt (9,10) ist und das andere Ende in einem Harnischführungsboden geführt ist,
und daß der Polkettenabschnitt (P) und der Grundkettenabschnitt (G) voneinander getrennt ausgebildete Festpunktbodenanordnungen (11,12) aufweisen, wobei zumindest die dem Grundkettenabschnitt (G) zugeordnete Festpunktbodenanordnung (12,19) im Gestell (46) zumindest teilweise höhennachstellbar ist.

2. Eingestell-Frottier-Jacquardmaschine nach Anspruch 1,
dadurch **gekennzeichnet,**
daß beide Festpunktbodenanordnungen (11,12;19) im Gestell (46) unabhängig voneinander zumindest teilweise höhennachstellbar sind.

3. Eingestell-Frottier-Jacquardmaschine nach Anspruch 1 oder 2,
dadurch **gekennzeichnet,**
daß die Festpunktbodenanordnungen (11,12) und die zugehörigen Abschnitte des Harnischführungsbodens einteilig ausgebildet sind.

4. Eingestell-Frottier-Jacquardmaschine nach einem der Ansprüche 1 bis 3,
dadurch **gekennzeichnet,**
daß die Höhennachstellbarkeit von vorne nach hinten unterschiedlich ist, derart, daß eine Verschwenkung der Festpunktbodenanordnung (11,12,19) erreichbar ist.

5. Eingestell-Frottier-Jacquardmaschine nach einem der Ansprüche 1 bis 4,
**gekennzeichnet** durch
eine Höhennachstellbarkeit in der Größenordnung von ± 1-2 cm gegenüber einer Mittellage.

6. Eingestell-Frottier-Jacquardmaschine nach einem der Ansprüche 1 bis 5,
**gekennzeichnet,** durch
einen im Gestell (46) befestigten Rahmen (26,35), in dem die Festpunktbodenanordnung (11,12) höhennachstellbar ist.

7. Eingestell-Frottier-Jacquardmaschine nach Anspruch 6,
**gekennzeichnet** durch
einen gemeinsamen Rahmen (26) für beide Festpunktbodenanordnungen (11,12).

8. Eingestell-Frottier-Jacquardmaschine nach einem der Ansprüche 1 bis 5,
dadurch **gekennzeichnet,**
daß eine Festpunktbodenanordnung (11,12) in einem Rahmen (42,43) eingebaut ist, der im Gestell (46) höhennachstellbar ist.

9. Eingestell-Frottier-Jacquardmaschine nach einem der Ansprüche 6 bis 8,
**gekennzeichnet** durch
eine Schraubspindelanordnung (25;37-40;47;48) für die Höhennachstellung.

## Claims

1. Single-frame Terry fabric Jacquard machine having double-lift open-shed operation and with pulley block (4),
characterized in that,
a pile warp section (P) and a base warp section (G) are arranged one after another in the single frame (46),
one end of each harness cord (1, 2) led around a pulley of the pulley block (4) being fixed (9, 10) in a board arrangement in the frame (46) and the other end being guided in a harness guide board,
and in that the pile warp section (P) and the base warp section (G) have fixed point board arrangements (11, 12) formed separately from one another, whereby at least the fixed point board arrangement (12, 19) associated with the base warp section (G) is at least partially height readjustable in the frame (46).

2. Single-frame Terry fabric Jacquard machine according to claim 1,
characterized in that,
both fixed point board arrangements (11, 12; 19) are at least partially height readjustable independently of one another in the frame (46).

3. Single-frame Terry fabric Jacquard machine according to claim 1 or 2,
characterized in that,
the fixed point board arrangements (11, 12) and the associated sections of the harness guide board are formed in one piece.

4. Single-frame Terry fabric Jacquard machine according to any of claims 1 to 3,
characterized in that,
the height readjustability differs from the front towards the rear such that a tilting of the fixed point board arrangement (11, 12; 19) can be achieved.

5. Single-frame Terry fabric Jacquard machine according to any of claims 1 to 4,
characterized by a height readjustability of the order of ± 1 - 2 cm with respect to a middle disposition.

6. Single-frame Terry fabric Jacquard machine according to any of claims 1 to 5,
characterized by a framework (26, 35) fastened in the frame (46), in which framework the fixed point board arrangement (11, 12) can readjusted in height.

7. Single-frame Terry fabric Jacquard machine according to claim 6,
characterized by a common framework (26) for both fixed point board arrangements (11, 12).

8. Single-frame Terry fabric Jacquard machine according to any of claims 1 to 5,
characterized in that,
a fixed point board arrangement (11, 12) is installed in a framework (42, 43) which is height readjustable in the frame (46).

9. Single-frame Terry fabric Jacquard machine according to any of claims 6 to 8,
characterized by a spindle screw arrangement (25; 37 - 40 ; 47; 48) for the height readjustment.

## Revendications

1. Machine jacquard pour tissus éponge à un seul bâti en fonctionnement à foule ouverte et double lève et avec poulie multiple (4), caractérisée en ce que dans le bâti unique (46) sont placées l'une derrière l'autre une portion de chaîne de poils (P) et une portion de chaîne de base (G), une extrémité de chaque arcade (1, 2), guidée autour d'une poulie de la poulie multiple (4), étant fixée (9, 10) dans un agencement de fond dans le bâti (46) et l'autre extrémité étant guidée dans un fond de guidage de harnais, et en ce que la portion de chaîne de poils (P) et la portion de chaîne de base (G) comportent des agencements de fond à points fixes (11, 12), séparés l'un de l'autre, au moins l'agencement de fond à points fixes (12, 19) associé à la portion de chaîne de base (G) étant au moins partiellement ajustable en hauteur dans le bâti (46).

2. Machine jacquard pour tissus éponge à un seul bâti selon la revendication 1, caractérisée en ce que les deux agencements de fond à points fixes (11, 12 ; 19) sont au moins partiellement ajustables en hauteur indépendamment l'un de l'autre, dans le bâti (46).

3. Machine jacquard pour tissus éponge à un seul bâti selon la revendication 1 ou 2, caractérisée en ce que les agencements de fond à points fixes (11, 12) et les portions correspondantes du fond de guidage de harnais sont réalisés d'une seule pièce.

4. Machine jacquard pour tissus éponge à un seul bâti selon l'une des revendications 1 à 3, caractérisée en ce que la possibilité d'ajustage en hauteur est différente de l'avant vers l'arrière, de telle sorte que l'on puisse atteindre un pivotement de l'agencement de fond à points fixes (11, 12, 19).

5. Machine jacquard pour tissus éponge à un seul bâti selon l'une des revendications 1 à 4, caractérisée par une possibilité d'ajustage en hauteur de l'ordre de ±1 à 2 cm par rapport à une position centrale.

6. Machine jacquard pour tissus éponge à un seul bâti selon l'une des revendications 1 à 5, caractérisée par un châssis (26, 35) fixé dans le bâti (46), dans lequel l'agencement de fond à points fixes (11, 12) est ajustable en hauteur.

7. Machine jacquard pour tissus éponge à un seul bâti selon la revendication 6, caractérisée par un châssis (26) commun pour les deux agencements de fond à points fixes (11, 12).

8. Machine jacquard pour tissus éponge à un seul bâti selon l'une des revendications 1 à 5, caractérisée en ce qu'un agencement de fond à points fixes (11, 12) est monté dans un châssis (42, 43), qui est ajustable en hauteur dans le bâti (46).

9. Machine jacquard pour tissus éponge à un seul bâti selon l'une des revendications 6 à 8, caractérisée par un dispositif à broche filetée (25 ; 37 à 40 ; 47 ; 48) pour l'ajustage en hauteur.
